# EUROPÄISCHE PATENTSCHRIFT

(11) **EP 1 033 201 B1**
(45) Veröffentlichungstag und Bekanntmachung des Hinweises auf die Patenterteilung: **09.07.2003**
(21) Anmeldenummer: 00103208.5
(22) Anmeldetag: 17.02.2000
(51) Int. Cl.: B23Q 1/01, B23Q 37/00

(54) **Kantenbearbeitungsmaschine**
Machine for machining edges
Machine pour l'usinage des arrêtes

(30) Priorität: 24.02.1999 DE 29903326 U
(43) Veröffentlichungstag der Anmeldung: 06.09.2000
(73) Patentinhaber: SBR MASCHINEN-HANDELSGESELLSCHAFT MBH & CO. KG, D-32051 Herford (DE)
(72) Erfinder: Rottmann, Manfred, 32120 Hiddenhausen (DE)
(74) Vertreter: Gramm, Werner, Prof. Dipl.-Ing.

(56) Entgegenhaltungen:
- EP-A- 0 115 086
- EP-A- 0 743 137
- NL-A- 8 006 558

## Beschreibung

Die Erfindung betrifft eine Kantenbearbeitungsmaschine für leisten- oder plattenförmige Werkstücke,
mit einem Maschinenständer zur Aufnahme von Bearbeitungseinrichtungen für die Werkstücke und von endlosen, die Werkstücke tragenden und an den Bearbeitungseinrichtungen nacheinander vorbeifördernden Kettenbahnen.

Bei dieser Maschine in Rahmenständer-Bauweise kann es sich um einen Endprofiler, eine Kantenverleimmaschine, Schleifmaschine, Bohrmaschine oder dergleichen handeln. Die Länge derartiger Maschinen hängt in erster Linie von der Anzahl und der Art der in Durchlaufrichtung der Werkstücke nebeneinander anzuordnenden Bearbeitungseinrichtungen ab.

Der Erfindung liegt die Aufgabe zugrunde, für die eingangs beschriebene Kantenbearbeitungsmaschine eine Konstruktion zu entwickeln, die eine einfache, schnelle und preiswerte Herstellung unterschiedlicher Maschinenlängen ermöglicht.

Diese Aufgabe wird erfindungsgemäß bei einer eingangs genannten Maschine dadurch gelöst, daß der Maschinenständer aus zumindest zwei, in Förderrichtung der Kettenbahnen hintereinander angeordneten Modulen zusammengesetzt ist, wobei jedes Modul einen Innenraum zur Aufnahme der Bearbeitungseinrichtungen umschließt und spiegelbildlich ausgeführte Stirnseiten mit Flanschflächen und -bohrungen sowie einer Zentriernut zur Aufnahme einer Zentrierleiste für die Befestigung bzw. Ausrichtung mit dem benachbarten Modul, eine integrierte, der Kettenbahn zugeordnete Linearaufnahme für eine Kettenführungsleiste sowie Anschlüsse für eine Antriebsketten- und eine Spannketten-Radlagerung aufweist.

Dabei kann eines der Module erfindungsgemäß nur als Unterbau-Verlängerung ausgebildet sein.

Wählt man als Basiselemente nur zwei Module unterschiedlicher Länge von z.B. 1.000 mm und 1.500 mm, so lassen sich durch entsprechende Kombinationen problemlos Maschinen mit unterschiedlichen Längen ihrer Kettenbahnen erstellen. Werden außerdem noch Unterbau-Verlängerungen mit z.B. nur drei unterschiedlichen Längen von 500 mm, 1.000 mm und 1.500 mm vorgesehen, dann läßt sich zusammen mit den Basiselementen nahezu jede in der Praxis geforderte Zwischengröße zusammensetzen. Man erhält dadurch bei einer symmetrischen Bauweise eine längenunabhängige Fertigung und zugleich ein erweiterbares System mit geschraubten Kettenführungen und geschraubten Kettenradlagerungen. Werden für die Basismodule nur zwei Baugrößen vorgesehen, sind auch für den Schallschutz sowie für die im übrigen identisch ausgebildeten Mittelschnitteinrichtungen nur noch zwei Baugrößen erforderlich. Die Fertigungskosten sind gegenüber herkömmlichen Ausführungsformen reduziert; es ist überdies eine auftragsunabhängige und auch eine Aggregate-unabhängige Fertigung möglich. Der Kunde erhält durch die erfindungsgemäße Bauform die Möglichkeit, bei Bedarf die Kantenbearbeitungsmaschine zu erweitern und zwar durch problemlose Verlängerung des Maschinenständers an einem oder beiden Enden. Auch bei einer völligen Neukonzipierung lassen sich Module der umzubauenden Anlage verwenden. Überdies ist bei einem partiellen Verschleiß z.B. in der Kettenführung nicht mehr der Austausch der gesamten Kettenbahn sondern nur noch der eines Modul-Segmentes erforderlich.

Weitere Merkmale der Erfindung sind Gegenstand der Unteransprüche und werden in Verbindung mit weiteren Vorteilen der Erfindung anhand von Ausführungsbeispielen näher erläutert.

In der Zeichnung sind einige als Beispiele dienende Ausführungsformen der Erfindung dargestellt. Es zeigen:
- **Figur 1**: die rückseitige Ansicht einer Kantenbearbeitungsmaschine mit einem aus zwei Modulen zusammengesetzten Maschinenständer;
- **Figur 2**: die Darstellung gemäß Figur 1 in Vorderansicht;
- **Figur 3**: in vergrößertem Maßstab und perspektivischer Darstellung eines der beiden in Figur 1 dargestellten Module;
- **Figur 4**: in gegenüber Figur 3 etwas verkleinertem Maßstat und in perspektivischer Vorderansicht das Modul gemäß Figur 3 mit zusätzlichen, bereits montierten oder noch zu montierenden Bauteilen;
- **Figur 5**: die Ausführungsform gemäß Figur 4 mit montierten Bauteilen;
- **Figur 6**: zwei miteinander zu verbindende Module gemäß Figur 3;
- **Figur 7**: in einer Darstellung gemäß Figur 4 ein nur als Unterbau-Verlängerung ausgebildetes Modul;
- **Figur 8**: in einer Darstellung gemäß Figur 5 das Modul gemäß Figur 7 mit montierten Bauteilen und
- **Figur 9**: in einer Darstellung gemäß Figur 6 zwei miteinander zu verbindende Module.

Figur 1 zeigt die Rückansicht einer Kantenbearbeitungsmaschine für leisten- oder plattenförmige Werkstücke, wobei es sich um einen Endprofiler, Kantenverleimmaschine, Schleifmaschine, Bohrmaschine oder dergleichen bzw. Kombinationen hiervon handeln kann. Diese Kantenbearbeitungsmaschine umfaßt im wesentlichen einen Maschinenständer 1 zur Aufnahme der genannten Bearbeitungseinrichtungen 2, 3, 4 für die nicht näher dargestellten Werkstücke und von endlosen, die Werkstücke tragenden und an den Bearbeitungseinrichtungen 2, 3, 4 nacheinander vorbeifördernden Kettenbahnen 5. Letztere lassen eine Antriebsketten-Radlagerung 6 sowie an dem gegenüberliegenden Ende der Kettenbahn 5 eine Spannketten-Radlagerung 7 erkennen. Dieser unteren Kettenbahn 5 kann ein Oberdrucksystem 9 zugeordnet sein, das ebenfalls eine endlos umlaufende Kette 10 aufweist.

Die Figuren 1 und 2 lassen erkennen, daß sich der Maschinenständer 1 aus zwei Modulen 11, 11' zusammensetzt, die in Förderrichtung 12 der Kettenbahn 5 hintereinander angeordnet und fest miteinander verbunden sind.

Figur 3 zeigt ein einzelnes noch nicht mit Bauteilen bestücktes Modul 11. Es ist als selbsttragendes Fachwerk in Form einer Hüllkörperkonstruktion ausgebildet, wobei es sich um eine Schweißkonstruktion in Hohlkörperbauweise handeln kann, die sich im wesentlichen aus Hohlprofilen zusammensetzt, in denen Versorgungsleitungen für Elektrik, Pneumatik oder dergleichen verlegt werden können. Das Modul 11 umschließt einen Innenraum llb zur Aufnahme der Bearbeitungseinrichtungen 2, 3, 4 und weist spiegelbildlich ausgeführte Stirnseiten 11a auf. Letztere sind mit Flanschflächen 13 und Flanschbohrungen 14 sowie einer Zentriernut 15 für die Befestigung bzw. Ausrichtung mit dem benachbarten Modul 11' versehen. Das Modul 11 weist ferner eine integrierte, der Kettenbahn 5 zugeordnete Linearaufnahme 16 für eine Kettenführungsleiste 17 sowie Anschlüsse für die Antriebsketten-Lagerung 6 und die Spannketten-Radlagerung 7 auf. Dabei läßt Figur 6 erkennen, daß die Flanschbohrungen 14 Aufnahmen für Verbindungsbolzen 18 sind, während die Zentriernut 15 zur Aufnahme einer Zentrierleiste 19 dient, die mit Befestigungsbolzen in entsprechende Bohrungen im Boden der Zentriernut 15 gesteckt werden kann und zwischen benachbarten Modulen 11, 11' wie eine Paßfeder wirkt.

Die Figuren 4 und 5 lassen erkennen, daß die in jede Modul-Stirnseite 11a eingearbeitete Zentriernut 19 zugleich auch eine Aufnahme für die Antriebsketten- bzw. Spannketten-Radlagerung 6, 7 bildet, wobei jede Modul-Stirnseite 11a zusätzlich Schraubbohrungen 20 für die Befestigung der beiden Radlagerungen 6, 7 aufweist.

Die Explosionsdarstellung der Figur 4 läßt die Zuordnung der Kettenführungsleiste 17 zu der Linearaufnahme 16 erkennen, unterhalb von der an entsprechenden Anschlagflächen des Moduls 11 eine Kettenhalteleiste 21 befestigt ist. Außerdem zeigen die Figuren 3 und 4, daß das Modul 11 mit Anschlagflächen 22 zur Befestigung von Vertikalführungen 23 für Supporte der Bearbeitungseinrichtungen 2, 3, 4 versehen ist.

Zusätzlich zu der Darstellung gemäß Figur 4 zeigt Figur 5, daß das Modul 11 mit dem in den Figuren 1 und 2 angedeuteten Oberdrucksystem 9 bestückt ist, das an vorderseitigen Anschlagflächen 24 des Moduls 11 befestigt ist.

Die Figuren 7 und 8 zeigen ein abgewandeltes Modul 25 in Darstellungen gemäß den Figuren 4 und 5. Das Modul 25 ist nur als Unterbau-Verlängerung ausgebildet, entspricht im übrigen aber exakt der unteren Hälfte des Moduls 11, mit dem es in der vorstehend beschriebenen Weise verbunden werden kann, wie Figur 9 deutlich macht.

## Patentansprüche

1. Kantenbearbeitungsmaschine für leisten- oder plattenförmige Werkstücke,
mit einem Maschinenständer (1) zur Aufnahme von Bearbeitungseinrichtungen (2, 3, 4) für die Werkstücke und von endlosen, die Werkstücke tragenden und an den Bearbeitungseinrichtungen (2, 3, 4) nacheinander vorbeifördernden Kettenbahnen (5),
**dadurch gekennzeichnet, daß** der Maschinenständer (1) aus zumindest zwei, in Förderrichtung (12) der Kettenbahnen (5) hintereinander angeordneten Modulen (11, 11'; 25) zusammengesetzt ist, wobei jedes Modul einen Innenraum (11b) zur Aufnahme der Bearbeitungseinrichtungen (2, 3, 4) umschließt und spiegelbildlich ausgeführte Stirnseiten (11a) mit Flanschflächen (13) und -bohrungen (14) sowie einer Zentriernut (15) zur Aufnahme einer Zentrierleiste (19) für die Befestigung bzw. Ausrichtung mit dem benachbarten Modul, eine integrierte, der Kettenbahn (5) zugeordnete Linearaufnahme (16) für eine Kettenführungsleiste (17) sowie Anschlüsse (15, 20) für eine Antriebsketten- und eine Spannketten-Radlagerung (6, 7) aufweist.

2. Kantenbearbeitungsmaschine nach Anspruch 1, **dadurch gekennzeichnet, daß** die Flanschbohrungen (14) Aufnahmen für Verbindungsbolzen (18) sind.

3. Kantenbearbeitungsmaschine nach Anspruch 1 oder 2, **dadurch gekennzeichnet, daß** die in jede Modul-Stirnseite (11a) eingearbeitete Zentriernut (15) zugleich eine Aufnahme für die Antriebsketten- bzw. die Spannketten-Radlagerung (6, 7) bildet.

4. Kantenbearbeitungsmaschine nach Anspruch 1, 2 oder 3, **dadurch gekennzeichnet, daß** jede Modul-Stirnseite (11a) Schraubbohrungen (20) für die Befestigung der beiden Radlagerungen (6, 7) aufweist.

5. Kantenbearbeitungsmaschine nach einem der vorhergehenden Ansprüche, **dadurch gekennzeichnet, daß** jedes Modul (11, 11'; 25) mit Anschlagflächen (22) zur Befestigung von Vertikalführungen (23) für Supporte der Bearbeitungseinrichtungen (2, 3, 4) versehen ist.

6. Kantenbearbeitungsmaschine nach einem der vorhergehenden Ansprüche, **dadurch gekennzeichnet, daß** zumindest eines der Module (11, 11') als selbsttragendes Fachwerk in Form einer Hüllkörperkonstruktion ausgebildet ist.

7. Kantenbearbeitungsmaschine nach Anspruch 6, **dadurch gekennzeichnet, daß** das Modul (11, 11') Anschlagflächen (24) zur Befestigung eines Oberdrucksystems (9) aufweist.

8. Kantenbearbeitungsmaschine nach einem der Ansprüche 1 bis 6, **dadurch gekennzeichnet, daß** eines der Module (25) nur als Unterbau-Verlängerung ausgebildet ist.

9. Kantenbearbeitungsmaschine nach einem der vorhergehenden Ansprüche, **dadurch gekennzeichnet, daß** jedes Modul (11, 11'; 25) als Schweißkonstruktion in Hohlkörperbauweise ausgebildet ist.

10. Kantenbearbeitungsmaschine nach Anspruch 9, **dadurch gekennzeichnet, daß** jedes Modul (11, 11'; 25) aus Hohlprofilen besteht.

11. Kantenbearbeitungsmaschine nach Anspruch 10, **dadurch gekennzeichnet, daß** in den Hohlprofilen Versorgungsleitungen für Elektrik, Pneumatik oder dergleichen verlegt sind.

## Claims

1. Edge-processing machine for strip-shaped or plate-shaped workpieces,
the said machine having a machine stand (1) for receiving processing devices (2, 3, 4) for the workpieces and for receiving endless chain transporters (5) which carry the workpieces and convey them past the processing devices (2, 3, 4) one after the other,
**characterised in that** the machine stand (1) is composed of at least two modules (11, 11'; 25) disposed one behind the other in the direction of conveyance (12) of the chain transporters (5), each module enclosing an internal space (11b) for receiving the processing devices (2, 3, 4) and having end faces (11a) of mirror-inverted design with flange faces (13) and flange bores (14) and also a centering groove (15) for receiving a centering strip (19) for attachment to, or alignment with the adjoining module, an integrated linear receptacle (16), associated with the chain transporter (5), for a chain-guiding strip (17), and also connections (15, 20) for a driving chainwheel mounting arrangement and a tensioning chainwheel mounting arrangement (6, 7).

2. Edge-processing machine according to claim 1,
**characterised in that** the flange bores (14) constitute receptacles for connecting bolts (18).

3. Edge-processing machine according to claim 1 or 2,
**characterised in that** the centering groove (15) machined into each module end face (11a) at the same time forms a receptacle for the driving chainwheel mounting arrangement or tensioning chainwheel mounting arrangement (6, 7).

4. Edge-processing machine according to claim 1, 2 or 3,
**characterised in that** each module end face (11a) has threaded bores (20) for the attachment of the two wheel-mounting systems (6, 7).

5. Edge-processing machine according to one of the preceding claims, **characterised in that** each module (11, 11'; 25) is provided with stop faces (22) for the attachment of vertical guides (23) for supports belonging to the processing devices (2, 3, 4).

6. Edge-processing machine according to one of the preceding claims, **characterised in that** at least one of the modules (11, 11') is constructed as a self-contained framework in the form of an enveloping-body structure.

7. Edge-processing machine according to claim 6,
**characterised in that** the module (11, 11') has stop faces (24) for the attachment of a top pressure system (9).

8. Edge-processing machine according to one of claims 1 to 6, **characterised in that** one of the modules (25) is constructed merely as a prolongation of the substructure.

9. Edge-processing machine according to one of the preceding claims, **characterised in that** each module (11, 11'; 25) is constructed, by the hollow-body method of construction, as a welded structure.

10. Edge-processing machine according to claim 9,
**characterised in that** each module (11, 11'; 25) consists of hollow profiles.

11. Edge-processing machine according to claim 10,
**characterised in that** supply lines for electrics, pneumatics or the like are laid in the hollow profiles.

## Revendications

1. Machine pour l'usinage des arêtes de pièces en forme de latte ou de plaque,
comportant un socle de machine (1) pour la réception de dispositifs (2, 3, 4) d'usinage des pièces et de bandes (5) à chaîne sans fin, qui portent les pièces et qui les font passer successivement devant les dispositifs d'usinage (2, 3, 4),
**caractérisée en ce que** le support de machine (1) est constitué de l'assemblage d'au moins deux modules (11, 11'; 25) disposés l'un derrière l'autre dans la direction de transport (12) des bandes à chaîne (5), chaque module renfermant un espace intérieur (11b) pour la réception des dispositifs d'usinage (2, 3, 4) et présentant des côtés frontaux (11a) réalisés en images spéculaires l'un de l'autre, avec des surfaces de bride (13) et des alésages de bride (14) ainsi qu'une rainure de centrage (15) pour la réception d'une latte de centrage (19) pour la fixation ou l'alignement sur le module voisin, une réglette linéaire (16) intégrée et associée à la bande à chaîne (5) pour une latte de guidage de chaîne (17), ainsi que des raccordements (15, 20) pour des paliers (6, 7) de roue de chaîne d'entraînement et de roue de chaîne de serrage.

2. Machine pour l'usinage des arêtes selon la revendication 1, **caractérisée en ce que** les alésages de bride (14) constituent des logements pour des boulons de liaison (18).

3. Machine pour l'usinage des arêtes selon la revendication 1 ou 2, **caractérisée en ce que** la rainure de centrage (15) incorporé dans le côté frontal (11a) de chaque module forme en même temps un logement pour les paliers (6, 7) des roues de chaîne d'entraînement ou de chaîne de serrage.

4. Machine pour l'usinage des arêtes selon la revendication 1, 2 ou 3, **caractérisée en ce que** le côté frontal (11) de chaque module présente des alésages filetés (20) pour la fixation des deux paliers de roue (6, 7).

5. Machine pour l'usinage des arêtes selon l'une des revendications précédentes, **caractérisée en ce que** chaque module (11, 11'; 25) est doté de surfaces de butée (22) pour la fixation de guides verticaux (23) pour des supports des dispositifs d'usinage (2, 3, 4).

6. Machine pour l'usinage des arêtes selon l'une des revendications précédentes, **caractérisée en ce qu'**au moins l'un des modules (11, 11') est configuré comme charpente autoportante qui présente la forme d'une structure en éléments creux.

7. Machine pour l'usinage des arêtes selon la revendication 6, **caractérisée en ce que** le module (11, 11') présente des surfaces de butée (24) pour la fixation d'un système supérieur de poussée (9).

8. Machine pour l'usinage des arêtes selon l'une des revendications 1 à 6, **caractérisée en ce que** l'un des modules (25) est configuré uniquement comme prolongement de la structure inférieure.

9. Machine pour l'usinage des arêtes selon l'une des revendications précédentes, **caractérisée en ce que** chaque module (11, 11'; 25) est configuré comme structure soudée d'éléments creux.

10. Machine pour l'usinage des arêtes selon la revendication 9, **caractérisée en ce que** chaque module (11, 11'; 25) est constitué de profilés creux.

11. Machine pour l'usinage des arêtes selon la revendication 10, **caractérisée en ce que** des conducteurs d'alimentation électrique, pneumatique ou similaires sont posés dans les profilés creux.
